# EUROPÄISCHE PATENTSCHRIFT

(11) **EP 2 744 721 B1**
(45) Veröffentlichungstag und Bekanntmachung des Hinweises auf die Patenterteilung: **16.09.2015**
(21) Anmeldenummer: 13713738.6
(22) Anmeldetag: 08.03.2013
(51) Int. Cl.: B65D 33/00

(54) **KUNSTSTOFFBEUTEL MIT BEDRUCKBARER INNENSEITE**
PLASTIC BAG WITH PRINTABLE INNER FACE
SACHET EN MATIÈRE PLASTIQUE À FACE INTÉRIEURE IMPRIMABLE

(30) Priorität: 05.04.2012 DE 202012003520 U
(43) Veröffentlichungstag der Anmeldung: 25.06.2014
(73) Patentinhaber: Bischof + Klein GmbH & Co. KG, 49525 Lengerich (DE)
(72) Erfinder: HAIMERL, Rudolf, 94357 Konzell (DE); RETHSCHULTE, Thomas, 49170 Hagen a.T.W. (DE); STAHL, Alfons, 94375 Stallwang (DE)
(74) Vertreter: Wischmeyer, André
(86) Internationale Anmeldenummer: PCT/EP2013/000681
(87) Internationale Veröffentlichungsnummer: WO 2013/149695

(56) Entgegenhaltungen:
- DE-A1- 10 054 672
- DE-U1-202008 008 471
- US-A- 4 202 450
- US-A1- 2008 187 695

## Beschreibung

Die Erfindung betrifft einen Kunststoffbeutel nach dem Oberbegriff des Anspruchs 1.

Kunststoffbeutel dieser Art werden üblicherweise aus Bahnen oder Stücken von Flachfolien gebildet, die eine zumindest teilweise geschlossene Beutelform mit Hilfe von Nähten erlangen, bei denen zu verbindende Folien auf eine Erweichungstemperatur gebracht werden und dann mit Druck zusammengesiegelt werden. Schon wegen der schnellen und einfachen Erwärmungen wird dabei im großen Maße von dem niedrig schmelzenden Polyethylen-Material Gebrauch gemacht, das als einheitliche Folie (Mono-Folie) oder als Schichtfolie mit zumindest einer offenliegenden Polyethylenschicht ausgebildet ist. Auch der Schichtfolie kommt die gute Heißsiegelbarkeit des Polyethylens zu Gute, wenn diese mit einer weiteren Schichtfolie über die Polyethylenschichten miteinander zu verbinden ist.

Allerdings ist Polyethylen ein von Haus aus schlecht bedruckbares Material. Wenn Polyethylen-Mono-Folie oder eine Polyethylen-Oberfläche einer Schichtfolie bedruckt werden sollen, wird üblicherweise eine Druckvorbehandlung mit einer Koronabehandlung vorgesehen. Die so veränderte Oberfläche ist dann gut zu bedrucken, allerdings schwerer zu siegeln.

Der Wunsch, die Bedruckung von Verpackungsmaterial wie etwa den hier betrachteten Kunststoffbeuteln auf die Beutelinnenseite zu verlegen, um das Druckbild damit vor Abrieb, Kratzern oder Verschmutzungen bei der Auslieferung, Lagerung oder Aufbrauch der verpackten Ware zu schützen wird zunehmend größer. Überdies lässt sich mit einer klaren Kunststofffolie ein Glanzeffekt für das Druckbild erzielen, der sonst nur bei einem "Schöndruck" auf der Außenseite mit einem Lacküberzug zu erreichen ist. Ein Druck auf der Beutelinnenseite oder auch nur eine druckvorbereitende Oberflächenbehandlung der Innenseite schafft aber Probleme für die Nahtbildung der Beutelwände, die regelmäßig mit den Innenseite aufeinanderliegend gesiegelt werden.

Die Probleme beim Heißsiegeln druckvorbehandelter Polyethylen-Oberflächen treten insbesondere bei Siegelnähten in der Fläche auf, wenn also die Folie nicht durchtrennt werden soll. Randnähte werden als Trennnähte verlässlich ausgeführt, in dem die gesamte Folienstärke mit einem heißen Werkzeug durchtrennt wird. Eine etwaige Druckvorbehandlung ist bei Trennnähten unkritisch, da die Folien über die gesamte Stärke in den Siegelvorgang eingebunden sind. Kritischer ist die Verbindung mit einer Naht bei solchen Nähten, die in der Fläche verlaufen und die nur eine oberflächliche Verbindung der Folien erhalten sollen.

Diesem Problem wird herkömmlich damit Rechnung zu tragen versucht, dass die Nähte mit erhöhter Siegeltemperatur, verlängerter Siegeldauer, erhöhtem Druck und/oder wiederholt ausgeführt werden, wie sie etwa in der EP 2 324 992 A1 als mehrstufige Verschweißung erwähnt ist. Diese Maßnahmen sind allerdings durchaus kritisch hinsichtlich der notwendigen Einstellungen und könnten auch leicht die Folie thermisch durchschmelzen oder mechanisch überlasten. Insbesondere bei dünnen Folien und auch bei dünnen Schichten ergibt sich eine problematische Verarbeitung der Folien, wobei auch eine generelle Entwicklung der Verpackungsfolien zu immer geringen Wandstärken von beispielsweise etwa 40 µm zu beobachten ist. Dies ist eine Entwicklung, die im Sinne einer Materialersparnis und einer Reduzierung von Verpackungsabfall angestrebt wird, die Verarbeitung aber erschwert.

Aufgabe der Erfindung ist es hiernach, eine Nahtbildung durch Heißsiegeln bei Polyethylen-Folien oder Schichtfolien mit einer Polyethylen-Schicht zu verbessern und zu vereinfachen, obgleich diese im Nahtbereich zur besseren Bedruckbarkeit veränderte, schlecht siegelfähige Oberflächen aufweisen, wobei die Belange der maschinellen Verarbeitbarkeit und der schnelle Arbeitstakt bei der Fertigung solcher Kunststoffteile mit Zuschnitt der Folie und Nahtbildung zu berücksichtigen sind.

Gemäß der Erfindung wird diese Aufgabe von einem Kunststoffbeutel nach dem Oberbegriff des Anspruchs 1 ausgehend mit den kennzeichnenden Merkmalen des Anspruchs 1 gelöst.

Eine Zwischenlage aus einem in der Oberfläche nicht veränderten (nicht druckvorbehandelten) Polyethylen reduziert die Siegelprobleme von druckvorbehandelten und / oder bedruckten Polyethylenoberflächen schon dadurch erheblich, dass nunmehr nicht zwei druckvorbehandelte und / oder bedruckte Flächen aufeinanderliegen und miteinander verbunden werden müssen, sondern dass jeweils auf einer Seite der Nahtverbindung ein regelmäßig gut siegelfähiges Polyethylen für die Materialpaarung zur Verfügung steht. Darüberhinaus schafft die Zwischenlage schon durch das Einbringen zusätzlichen Materials einen Vorteil hinsichtlich der Robustheit der Folien im Nahtbereich, die auch bei Beaufschlagung des Folienmaterials mit größerer Hitze, Einwirkdauer oder Presskraft der Siegelwerkzeuge weniger anfällig gegen eine Überbeanspruchung sind. Dies gilt vor allem für Folien minimierter Stärke von bisher etwa 40 µm, die nunmehr sogar noch weiter reduziert werden kann, so dass trotz zusätzlichem Folienstreifen Material gespart werden kann.

Vorteilhaft kann das Polyethylen der Zwischenlage einen Kristallitschmelzpunkt von unter 120 °C aufweisen. Insgesamt ist es vorteilhaft, wenn das Material der Zwischenlage einen relativ niedrigen Schmelzpunkt, insbesondere einen niedrigeren Schmelzpunkt als das Polyethylen-Material der wandbildenden Folie aufweist. Die Zwischenlage lässt sich dann an der für die Nahtbildung maßgeblichen Oberfläche umso leichter anschmelzen, zumal deren Erhitzung bei Heißsiegeln von außen durch die wandbildende Folie hindurch erfolgen muss.

Aus der EP 2 188 438 B1 ist zwar eine Zwischenschicht zur Verbindung einer Siegelschicht aus Polyethylen mit einer Gewebeschicht aus verstreckten Polymerbändchen zu entnehmen, jedoch dient die Zwischenschicht nicht der Siegelbarkeit des Gewebes, sondern nur der Verbindung von Siegelschicht und Gewebe. Die Fertigung von Folien oder Geweben ist auch keine der Fertigung von Kunststoffbeuteln durch Heißsiegeln, Falten, Schneiden und dergleichen, insbesondere der maschinellen Fertigung, zufallende Arbeitsstufe, sondern eine vorangehende Arbeitsstufe. Vorteilhaft kann das Polyethylen der Zwischenlagen mit einem Schmelzindex, dem sogenannten MFR-Wert, von mehr als 2 g/10 min ausgewählt werden, um die Nahtbildung gegenüber der Zwischenlage von beiden Seiten zu erleichtern.

Als Material für die Zwischenlage kommt vorzugsweise ein Polybuten in Betracht.

Zur Verbindung von Folien und dergleichen sind Materialien, die etwa in geschmolzener Form als Kleber aufgetragen werden, sonst schon breithin bekannt. In der DE 72 28 831 U finden sich Überlapp-Längsnähte zur Schlauchbildung für Beutel, mit erhitzt extrudiertem Verbindungsmaterial gebildet. Auch die DE 2 263 624 A sieht den Auftrag von Verstärkungs- und Klebefäden für Randverstärkungen an Beuteln vor. Eine einsiegelbare Zwischenlage ist bei der Beutelfertigung regelmäßig einfacher zu verarbeiten als ein flüssiger Eintrag von Schmelzmaterial.

Vorzugsweise wird die Polyethylen-Folie für die Wände materialsparend mit einer Folienstärke von höchstens 40 µm vorgegeben, während die Zwischenlage eine Folienstärke von über 40 µm erhält. Unter dem Gesichtspunkt der leichten Siegelverarbeitung können auch für die Zwischenlage erheblich größere Stärken vorgegeben werden, wobei der Materialaufwand vertretbar bleibt, wenn die Zwischenlage auf den engeren Bereich der herzustellenden Naht bzw. Nähte reduziert ist.

Einer Reduzierung der Zwischenlage auf den für die Versiegelung erforderlichen Bedarf ist mit einer Streifenform vorteilhaft Rechnung zu tragen, bei der die Siegelstreifen mit einer die Breite der Siegelnaht übergreifenden Breite ausgebildet sind. Für die übergreifende Breite wird dabei in erster Linie den Maschinentoleranzen bzw. Arbeitstoleranzen bei der Herstellung Rechnung zu tragen sein. Geringfügigen Verschiebungen zwischen den Siegelstreifen und der Folie bzw. den Aufsetzbereichen der Siegelwerkzeuge entsprechend ist die Breite der Siegelstreifen ausreichend über die Siegelnahtbreite hinaus vorzugeben.

Daneben kann eine Zwischenlage bzw. ein Siegelstreifen in Bereichen einer Kunststoffverpackung, die oft zur Formgebung, Fixierung und auch zur Aussteifung Siegelnähte im Innenbereich erhalten können, auch als Versteifungselement ausgelegt werden wie es bei Beuteln aus unproblematisch siegelfähigen Folien etwa in der DE 20 2008 008 471 U1 dargestellt ist. Dies gilt insbesondere im Hinblick auf ein extrem dünnes Wandmaterial der Kunststoffbeutel mit einer entsprechend geringen Formhaltigkeit. So kann insbesondere eine Naht bei einem mit einem Griffbereich ausgestatteten Beutel, die den Bereich zwischen der Verpackung und dem Griff begrenzt und ihrerseits durchaus beim Befüllen und beim Handhaben belastet ist, sowohl unter Festigkeitsgesichtspunkten wie auch unter Formsteifigkeitsgesichtspunkten vorteilhaft mit einem starken oder breiten Siegelstreifen ausgestattet werden.

Ein Ausführungsbeispiel der Erfindung ist in der Zeichnung dargestellt und wird nachfolgend näher beschrieben. In Zeichnung zeigen in jeweils schematisierter Vereinfachung:
- Fig. 1: eine Seitenansicht eines im Wesentlichen flach zusammengelegten Verpackungsbeutels mit einem Griffbereich und
- Fig. 2: Schnitt nach Linie II-II in Fig. 1.

Ein insgesamt mit 1 bezeichneter Kunststoffbeutel ist in seiner Grundform bekannter Art und beispielsweise in der EP 2 361 842 A1 der vorliegenden Anmelderin - dort mit einer besonders konturierten Trennnaht an der Griffleiste - beschrieben. Der dargestellte Beutel stellt eine noch offene Leerverpackung für relativ leichte Produkte wie Toilettenpapierrollen und dergleichen Zellstofferzeugnisse da, die dementsprechend oft in großen Gebinden geliefert werden. Der Beutel umfasst dementsprechend zwei große Wände 2 und 3, die unterseitig durch eine von Haus aus gut belastbare Trennnaht 4 verbunden sind und an einer (Quer-)Seite zusammenhängend mit einer eingefalteten Seitenfaltenwand einstückig ineinander übergehen, während auf der gegenüberliegenden Seite zunächst eine Öffnung 6 belassen ist zwischen einem Randbereich 7 der Wand 2 und einem über die Wand 2 vorstehenden Stapelrand 8 mit Stiftstapellöchern 9 zum Stapeln und zur maschinellen Handhabung. Der Leerbeutel ist also von der Öffnung 6 her zu befüllen, wobei er dort insbesondere durch Aufspreizwerkzeuge und auch durch das eingeschossene Füllgut erheblichen Belastungen ausgesetzt ist.

Der Beutel 1, der bei großen Abmessungen vorzugsweise im "Querformat" zu tragen ist, weist für diese Tragestellung längs einer Oberseite eine Griffleiste 10 mit einem als Ausstanzung / Ausschweißung gebildeten Griff 11 auf. Die Griffleiste 10 ist mit einer Siegelnaht 12 von einem Füllraum 13 des Beutels abgeteilt. Diese Siegelnaht 12 erstreckt sich zur einen Seite hin auch auf die beiden Seitenfaltenhälften der Seitenfaltenwand 5 und zur anderen Seite hin bis zum Ende der Griffleiste 10 und über dieses Ende hinaus auf den Randbereich 7 der Wand 2, um diese dort mit der Oberkante der Wand 3 zu verbinden. Der Randbereich 7 der Wand 2 wird nach dem Befüllen zum Verschließen der Öffnung 6 mit einer Siegelnaht mit dem Stapelrand 8 zusammengeführt und zusammengesiegelt, um dann über die Verschlussnaht überstehende Randbereiche, insbesondere den Stapelrand 8, abzutrennen.

Im Bereich der Siegelnaht 12 ist ein schmaler aber auch gegenüber Toleranzen für die Anbringung der Siegelnaht 12 in der Breite Sicherheit gewährender Siegelstreifen 14 zwischen die Wand 2 und die Wand 3 eingelegt. Die Siegelung erfolgt also nicht zwischen den Wänden 2 und 3 direkt sondern jeweils zwischen der einen und anderen Wand und dem Siegelstreifen 14. Dieser zusätzliche Siegelstreifen 14 dient der leichteren und verlässlicheren Anbringung der Siegelnaht 12. Der vorliegende Beutel ist aus einer klar durchsichtigen Polyethylen-Folie hergestellt, die auf der Innenseite insgesamt eine Druckvorbehandlung und, zumindest in Teilflächen, eine Bedruckung erfahren hat.

Der zwischen die miteinander zu verbindenden Wände 2, 3 im Bereich der Siegelnaht 12 eingelegte Siegelstreifen 14 vermeidet die schwierige direkte Verbindung zweier druckvorbehandelter und / oder bedruckter Innenseiten und ersetzt diese durch zwei beidseitig an dem Siegelstreifen 14 anzubringende Verbindungen mit jeweils einer Seite des nicht druckvorbehandelten Siegelstreifens.

Weiterhin ist das Material des Siegelstreifens 14 vor allem im Hinblick auf eine leichte Siegelbarkeit ausgewählt. Dazu gehört ein gegenüber dem Material der übrigen Beutelfolie niedrigerer Schmelzpunkt von jedenfalls weniger als 120 °C. Vorteilhaft ist dabei auch die Verwendung eines speziellen Polyethylens in Form eines Polybutens. Weiterhin kann die Stärke des eingelegten Siegelstreifens größer sein als die der Wände 2 und 3, ohne nennenswert zum Materialaufwand beizutragen.

Vor allem aber kann der Siegelstreifen 14 zur Versteifung des Bereichs zwischen der Griffleiste 10 und dem Füllraum 13 beitragen, insbesondere wenn er stärker ausgebildet ist als die Stärke der Wände 2 und 3. Da der Bereich zwischen Griffleiste 10 und dem übrigen Beutel für die Formseifigkeit und Tragfähigkeit des Beutels 1 eine Schlüsselfunktion hat, ist eine Verstärkung in diesem Bereich mit dem Siegelstreifen 14 besonders vorteilhaft und erlaubt es sogar, die Wandstärke des Folienmaterials für die Wände 2 und 3 unter das inzwischen gebräuchliche Wandstärkenmaß von etwa 40 µm noch deutlich in Richtung 30 µm zu reduzieren.

Gemäß der Darstellung in Fig. 1 erstreckt sich der Siegelstreifen 14 nicht bis in den Bereich der eingelegten Seitenfaltenwand 5. Der frei gelassene Endbereich ist für die Belastbarkeit und auch für die Schutzfunktion des Beutels unerheblich. Die verbleibende Öffnung mündet vom Füllraum nur in die Griffleiste ein. Es versteht sich allerdings, dass der Siegelstreifen durchgeführt werden kann, bei einseitig offener Seitenfalte. Ein vollkommener Abschluss an dieser Stelle kann dadurch erzielt werden , dass entsprechende Siegelstreifenstücke, innen zu beiden Seiten zwischen die Wände 2 bzw. 3 und die jeweils benachbarten Seitenfaltenhälften eingesetzt, auch dort einen Abschluss bieten können.

## Patentansprüche

1. Kunststoffbeutel (1) mit zumindest zwei durch Nähte (4, 12) verbundenen Wänden (2, 3) aus einer Polyethylen-Mono-Folie oder einer Schichtfolie mit einer Polyethylenschicht auf der Innenseite des Beutels (1), wobei die Innenseite durch eine Koronabehandlung oder dergleichen Druckvorbehandlung der Oberfläche zur besseren Bedruckbarkeit verändert ist, **dadurch gekennzeichnet, dass** zumindest eine Naht zwischen den druckvorbehandelten Innenseiten der Wände (2,.3) als Siegelnaht (12) mit einer Zwischenlage (14) als Folie aus einem in der Oberfläche nicht veränderten Polyolefin, dessen Schmelzpunkt nicht über dem der Folie des Kunststoffbeutels liegt, gebildet ist.

2. Kunststoffbeutel nach Anspruch 1, **dadurch gekennzeichnet dass** das Polyolefin der Zwischenlage (14) einen Kristallitschmelzpunkt von unter 120 °C aufweist.

3. Kunststoffbeutel nach Anspruch 1 oder 2, **dadurch gekennzeichnet, dass** das Polyethylen der Zwischenlage (14) einen Schmelzindex (MFR-Wert) von mehr als 2 g/10 min aufweist.

4. Kunststoffbeutel nach Anspruch 1, 2 oder 3, **dadurch gekennzeichnet, dass** die Zwischenlage (14) aus einem Polyethylen, einem Polybuten oder einem Polyethylen-Copolymer (z. B. EVA) besteht.

5. Kunststoffbeutel nach einem der Ansprüche 1 bis 3, **dadurch gekennzeichnet, dass** die Zwischenlage als Siegelstreifen (14) mit einer die Breite der Siegelnaht (12) übergreifenden Breite ausgebildet ist.

6. Kunststoffbeutel nach einem der Ansprüche 1 bis 5, **dadurch gekennzeichnet, dass** die Zwischenlage (14) eine Folienstärke aufweist, die wesentlich größer als die der Folie der Wände (2, 3) ist.

7. Kunststoffbeutel nach einem der Ansprüche 1 bis 6, **dadurch gekennzeichnet, dass** er mit einem Füllbereich (13) und einem Griffbereich (10) ausgebildet ist, die gegeneinander durch eine Siegelnaht (12) mit einer zwischen den Wänden (2, 3) eingesiegelten Zwischenlage (14) abgegrenzt sind.

8. Kunststoffbeutel nach Anspruch 7, **dadurch gekennzeichnet, dass** die Zwischenlage (14) sich über die Siegelnaht (12) hinaus soweit in den Griffbereich (10) erstreckt, dass sie den Griff (11) umschließt.

## Claims

1. Plastics bag (1) comprising at least two walls (2, 3) which are connected by means of seams (4, 12) and which are made of a polyethylene monofilm or a layered film having a polyethylene layer on the inside of the bag (1), the inside being modified by means of corona treatment or a similar pressure pretreatment of the surface for improved printability, **characterised in that** at least one seam is formed between the pressure-pretreated insides of the walls (2, 3) as a sealed seam (12) having an intermediate layer (14) as a film made of a polyolefin which is not modified in the surface and the melting point of which is not above that of the film of the plastics bag.

2. Plastics bag according to claim 1, **characterised in that** the polyolefin of the intermediate layer (14) has a crystallite melting point of less than 120 °C.

3. Plastics bag according to either claim 1 or claim 2, **characterised in that** the polyethylene of the intermediate layer (14) has a melt flow index (MFR value) of more than 2 g/10 min.

4. Plastics bag according to claims 1, 2 or 3, **characterised in that** the intermediate layer (14) consists of a polyethylene, a polybutene or a polyethylene copolymer (e.g. EVA).

5. Plastics bag according to any of claims 1 to 3, **characterised in that** the intermediate layer is designed as sealing tape (14) having a width which overlaps the width of the sealed seam (12).

6. Plastics bag according to any of claims 1 to 5, **characterised in that** the intermediate layer (14) has a film thickness which is substantially greater than that of the film of the walls (2, 3).

7. Plastics bag according to any of claims 1 to 6, **characterised in that** said plastics bag is formed to have a fill region (13) and a handle region (10) which are delimited from one another by a sealed seam (12) having an intermediate layer (14) sealed between the walls (2, 3).

8. Plastics bag according to claim 7, **characterised in that** the intermediate layer (14) extends beyond the sealed seam (12) into the handle region (10) to the extent that it surrounds the handle (11).

## Revendications

1. Sachet en matière plastique (1) comprenant au moins deux parois (2, 3) reliées par des fils (4, 12) et composées d'un film en mono-polyéthylène ou d'un film avec une couche de polyéthylène sur la face intérieure du sachet (1), la face intérieure étant modifiée par un traitement corona ou un prétraitement similaire par impression de la surface pour améliorer son imprimabilité, **caractérisé en ce qu'**au moins un joint entre les faces intérieures des parois (2, 3) prétraitées par impression est formé comme un joint adhésif (12) avec une couche intermédiaire (14) en film de polyoléfine non modifiée en surface et dont le point de fusion ne se trouve pas au-dessus de celui du film du sachet en matière plastique.

2. Sachet en matière plastique selon la revendication 1, **caractérisé en ce que** la polyoléfine de la couche intermédiaire (14) présente un point de fusion de cristallite inférieur à 120°C.

3. Sachet en matière plastique selon la revendication 1 ou 2, **caractérisé en ce que** le polyéthylène de la couche intermédiaire (14) présente un indice de fusion (valeur MFR) supérieur à 2 g / 10 mn.

4. Sachet en matière plastique selon la revendication 1, 2 ou 3, **caractérisé en ce que** la couche intermédiaire (14) est composée d'un polyéthylène, d'un polybutène ou d'un copolymère de polyéthylène (par exemple EVA).

5. Sachet en matière plastique selon une des revendications 1 à 3, **caractérisé en ce que** la couche intermédiaire est réalisée sous la forme de bandes adhésives (14) avec une largeur qui dépasse la largeur du joint adhésif (1 2).

6. Sachet en matière plastique selon une des revendications 1 à 5, **caractérisé en ce que** la couche intermédiaire (14) présente une épaisseur de film qui est sensiblement supérieure à celle du film des parois (2, 3).

7. Sachet en matière plastique selon une des revendications 1 à 6, **caractérisé en ce qu'**il est réalisé avec une zone de remplissage (13) et une zone de poignée (10) qui sont délimitées l'une de l'autre par un joint adhésif (12) avec une couche intermédiaire (14) collée entre les parois (2, 3).

8. Sachet en matière plastique selon la revendication 7, **caractérisé en ce que** la couche intermédiaire (14) s'étend au-dessus du joint adhésif (1 2) dans la zone de poignée (10) dans la mesure où elle enferme la poignée (11).
